# DEMANDE DE BREVET EUROPEEN

(11) **EP 0 120 789 A2**
(43) Date de publication de la demande: **03.10.1984**
(21) Numéro de dépôt: 84400599.1
(22) Date de dépôt: 23.03.1984
(51) Int. Cl.: B65B 55/02, B67C 7/00

(54) **Procédé de remplissage aseptique, à froid, de récipients, en particulier en matière synthétique - bouteilles ou analogues - par des boissons, notamment à base de jus de fruits**

(30) Priorité: 24.03.1983 FR 8304847
(71) Demandeur: SOCIETE des EAUX de VOLVIC, F-92340 Bourg-la-Reine (FR)
(72) Inventeur: Letrilliart, Pierre, F-92340 Bourg-la-Reine (FR)
(74) Mandataire: Picard, Jean-Claude Georges

(57) **Abrégé**

Procède de remplissage aseptique, à froid, de récipients, en particulier en matières ne supportant pas le traitement thermique de pasteurisation, matières plastiques notamment - bouteilles ou analogues - par des jus de fruits et boissons, notamment à base jus de fruits, caractérisé en ce qu'il consiste essentiellement à effectuer ce remplissage et le bouchage des récipients en atmosphère stérile dans un local fermé maintenu en surpression et alimenté par de l'air filtré.

## Description

La présent_{P} invention concerne un procédé de remplissage aseptique, à froid, de récipients, en particulier en matière synthétique --bouteilles ou analogues-- par des jus de fruits ou des boissons, notamment à base jus de fruits.

Lorsque l'utilisation de produits conservateurs est impossible ou interdite par les réglementations, on sait que les boissons à base jus de fruits (entre autres) doivent être conditionnées en étant stérilisées, pour éviter que des bactéries, levures ou moisissures soient introduites et se développent dans les récipients destinés à la vente au détail. Lorsque ceux-ci sont en verre, ou en tout cas en un matériau résistant à la chaleur, cette stérilisation peut se faire sur les récipients déjà remplis, sans problème critique d'asepsie.

Dans le cas, par contre, où l'on désire utiliser des récipients supportant mal la chaleur, par exemple en matière plastique (PVC, PE, PET, etc.) ou en matériaux complexes (papier + plastique) pour conditionner ces jus de fruits ou boissons analnques susceptibles de fermenter, il n'en est plus de même, car on ne peut pas stériliser les bouteilles après remplissage. Il convient alors d'effectuer le remplissage des bouteilles à partir d'un liquide déjà stérilisé. Cela suppose l'adoption de précautions particulières d'asepsie.

Le but de la présente invention est d'établir un procédé, c'est-à-dire une procédure particulière de conditionnement, qui permette de remplir les conditions voulues d'asepsie, pour que dans le liquide stérilisé ne soient pas introduits des éléments de fermentation au moment du remplissage, ou par le biais des récipients vides eux-mêmes ou de leurs bouchons.

A cet effet, un procédé conforme à l'invention prévoit tout un ensemble de mesures, dont la principale consiste essentiellement à effectuer ce remplissage et le bouchage des récipients en atmosphère stérile dans un local fermé maintenu en surpression et alimenté par de l'air filtré.

On évite ainsi l'introduction d'air extérieur dans ledit local, et donc de poussières polluantes, tout en maintenant le débit d'air dans des limites raisonnables.

A titre de précaution supplémentaire, il est encore prévu, conformément à l'invention, que l'on dispose la machine de remplissage et de bouchage, dans ledit local, sous une hotte à flux laminaire vertical pourvue de panneaux mobiles et close sur chacun de ses côtés.

De la sorte, le plan de travail est balayé par un flux uniforme d'air filtré se déplaçant du haut vers le bas, ce qui élimine toute pénétration de particules (poussières et micro-organismes) dans l'enceinte de la machine.

De préférence encore, la vitesse dudit flux est de l'ordre de 0,45 m/s environ et la pureté de l'air qui le constitue est telle qu'il comporte moins de 4 000 particules à 0,5 p par ₘ³.

Un procédé conforme à l'invention prévoit aussi des mesures d'asepsie rigoureuses tout au long de la chaîne de conditionnement, depuis l'arrivée des récipients vides d'une part, de leurs bouchons d'autre part, jusqu'à la sortie des récipients pleins et bouchés. Ainsi, notamment, on prévoit qu'à l'entré^{p} des bouteilles vides dans l'installation, on utilise une machine dite "avineuse" pour injecter dans celles-ci, étant en position "goulot en bas", une solution désinfectante, ensuite de quoi on retourne les bouteilles en position normale, et on les transfère à la machine de remplissage par l'intermédiaire d'un convoyeur disposé sous un capotage étanche.

On prévoit en outre qu'à la sortie dudit capotage on soumet les bouteilles désinfectées à une opération de vidage en les retournant pour les vider du reste de la solution désinfectante qu'elles contiennent, après quoi elles sont replacées en position normale pour être transférées à la machine de remplissage.

Cette disposition permettra d'éliminer, des bouteilles, toute trace de produit désinfectant avant leur remplissage.

Pour ce qui est maintenant des bouchons, une disposition supplémentaire de la présente invention prévoit qu'ils sont tout d'abord, dans un local séparé, désinfectés par trempage dans une solution désinfectante, puis transférés, par une bande transporteuse située sous un capotage étanche, jusqu'à un bol rotatif ou analogue, après quoi ils sont amenés à la machine de bouchage par une goulotte d'alimentation.

Une installation de remplissage permettant la mise en oeuvre d'un procédé conforme à la présente invention va maintenant être décrite à titre d'exemple nullement limitatif, avec référence à la figure unique du dessin ci-annexé, qui est une vue en plan schématique de cette installation.

Sur la vue en plan de l'installation, la référence 1 désigne, dans son ensemble, le local principal (ou sas), dans lequel s'effectue la plus grande partie des opérations, et la référence 2 désigne le local de traitement des bouchons, ainsi que de préparation de la solution désinfectante. Un pré-sas d'accès au sas 1 est référencé en 3.

Le sas 1 est alimenté en air filtré, ainsi que le local 2 et le pré-sas 3, par des branchements, respectivement 4,5 et 6, connectés à une gaine d'alimentation 7.

L'air s'échappe du local principal 1 par des sorties 8, et du local 2 par une sortie 9.

Ceci étant, les bouteilles vides, en matière synthétique (PVC) sont amenées dans une avineuse 10 disposée à l'entrée du sas 1, par une bande transporteuse 11. Cette avineuse est pourvue d'un capotage 12 à sortie d'air 13. Dans cette avineuse, on injecte dans les bouteilles, en position "goulot en bas", une solution désinfectante. Cette solution désinfectante sera utilisée dans d'autres opérations, comme cela apparaîtra plus bas.

A la sortie de l'avineuse 10, les bouteilles, remises en position "debout", contiennent encore une certaine quantité de ce produit désinfectant. Les bouteilles pénètrent ensuite sous un capotage étanche 17 dans lequel circule une chaîne de transport à palettes 19.

Il y a lieu de noter ici que la boisson à introduire dans les bouteilles est stérilisée autour de 90°C dans un échangeur à plaques, situé en dehors de la présente installation et dans lequel, en outre, le produit est refroidi avec récupération des calories, avant d'être amené à la machine de remplissage.

La machine de remplissage 21 à volumètre 22 comporte deux carrousels de remplissagr 23 et 24 remplissant chacun une bouteille sur deux. La quantité de boisson stérilisée envoyée dans chaque bouteille est dosée par une pompe actionnée par came. La mise en communication de chaque pompe avec le refoulement (remplissage de la bouteille) ou l'aspiration (nochère) est assurée par un boisseau à trois voies, pompes et boisseaux étant situés sous le plan de remplissage de la machine. Les parties au contact de l'air des boisseaux et de l'intérieur des cylindres de pompes du volumètre sont désinfectées en permanence par des buses de pulvérisation du produit désinfectant indiqué plus haut.

La boucheuse 26 effectue automatiquement la pose des capsules à vis sur les bouteilles, ensuite de quoi celles-ci sont évacuées du sas 1 par une bande convoyeuse 27 passant sous un guichet.

Comme déjà indiqué plus haut, l'ensemble 21 est disposé sous une hotte à flux laminaire vertical et descendant, pourvue de panneaux mobiles et close sur chacun de ses côtés, en 28.

Dans le local 2, les bouchons sont tout d'abord désinfectés par trempage dans le produit désinfectant mentionné plus haut, contenu dans un bac 29. Ils sont amenés à une trémie 30, puis sur un tapis entièrement capoté 31 par l'intermédiaire d'un tapis élévateur 32. Ce tapis les amène à un bol rotatif 33 d'où une goulotte descendante 34 les prélève pour les amener finalement à la machine de bouchage 26.

En 36, des buses de soufflage d'air comprimé filtré (à 0,01 µ) permettent le séchage des bouchons avant capsulage.

Pour ce qui est de l'entretien, il va de soi que l'on prendra des précautions particulières pour maintenir la propreté du matériel et des locaux.

nn pourra notamment utiliser la solution désinfectante décrite dans ce qui précède pour une pulvérisation quotidienne sur le matériel, pour désinfection après nettoyage.

On pourra procéder à une désinfection hebdomadaire générale des locaux en pulvérisant par exemple un produit adéquat dans les différentes gaines d'alimentation en air filtré.

Enfin, le pré-sas 3 sert bien entendu à empêcher que le personnel pénétrant dans le local 1 ne le pollue. On y revêt des vêtements propres, un masque et une coiffe. On s'y lave les mains à l'aide d'un savon bactéricide et d'alcool.

Comme il va de soi et comme il résulte d'ailleurs déjà de ce qui précède, l'invention ne se limite nullement à ceux de ses modes d'application et de réalisation qui ont été plus particulièrement envisagés ; elle en embrasse, au contraire, toutes les variantes.

## Revendications

1. Procédé de remplissage aseptique, à froid, de récipients, en particulier en matières ne supportant pas le traitement thermique de pasteurisation, matières plastiques notamment --bouteilles ou analogues-- par des jus de fruits et boissons, notamment à base jus de fruits, caractérisé en ce qu'il consiste essentiellement à effectuer ce remplissage et le bouchage des récipients en atmosphère stérile dans un local fermé maintenu en surpression et alimenté par de l'air filtré.

2. Procédé selon la revendication 1, caractérisé en ce que l'on effectue l'alimentation dudit local par de l'air à environ 20°C, avec un seuil de filtration de 95 % (selon norme de mesure opacimétrique).

3. Procédé selon la revendication 1 ou 2, caractérisé en ce que l'on dispose la machine de remplissage et de bouchage, dans ledit local, sous une hotte à flux laminaire vertical pourvue de panneaux mobiles et close sur chacun de ses côtés.

4. Procédé selon l'une quelconque des revendications précédentes, caractérisé en ce qu'à l'entrée des bouteilles vides dans l'installation, on utilise une machine dite "avineuse" pour injecter dans celles-ci, étant en position "goulot en bas", une solution désinfectante, ensuite de quoi nn retourne les bouteilles en position normale, et on les transfère à la machine de remplissage par l'intermédiaire d'un convoyeur disposé sous un capotage étanche.

5. Procédé selon les revendications 3 et 4, caractérisé en ce qu'à la sortie dudit capotage étanche on soumet les bouteilles désinfectées à une opération de vidage en les retournant pour les vider du reste de la solution désinfectante qu'elles contiennent, après quoi elles sont replacées en position normale pour être transférées à la machine de remplissage.

6. Procédé selon l'une quelconque des revendications précédentes, caractérisé en ce que les bouchons sont tout d'abord, dans un local séparé, désinfectés par trempage dans une solution désinfectante, puis transférés, par une bande transporteuse située sous un capotage étanche, jusqu'à un bol rotatif ou analogue, après quoi ils sont amenés à la machine de bouchage par une goulotte d'alimentation.
